# FASCICULE DE BREVET EUROPEEN

(11) **EP 1 241 126 B1**
(45) Date de publication et mention de la délivrance du brevet: **23.07.2003**
(21) Numéro de dépôt: 99959430.2
(22) Date de dépôt: 23.12.1999
(51) Int. Cl.: B66B 7/02

(54) **SYSTEME D'ASSEMBLAGE DE GUIDES PRINCIPAUX D'ASCENSEUR**
EINBAUSYSTEM FÜR EINE FÜHRUNGSVORRICHTUNG EINER AUFZUGSKABINE
ELEVATOR GUIDE ASSEMBLY SYSTEM

(43) Date de publication de la demande: 18.09.2002
(73) Titulaire: S.A. de Vera ( Savera), 31780 Vera de Bidasoa (ES)
(72) Inventeur: SANZ GAMBOA, Jesus, E-31780 Vera de Bidasoa (ES)
(74) Mandataire: Urizar Barandiaran, Miguel Angel
(86) Numéro de dépôt international: ES9900404
(87) Numéro de publication internationale: WO01047796

(56) Documents cités:
- ES-T3- 2 047 651
- FR-A- 929 867
- US-A- 1 720 202
- US-A- 1 888 018
- US-A- 4 079 817
- US-A- 4 577 729

## Description

Les guides d'ascenseurs exigent, de plus en plus chaque jour, des indices de qualité, du fait de l'augmentation de la vitesse des ascenseurs et des exigences de confort des usagers.

D'un autre côté, et même dans le cas où l'on obtiendrait une grande qualité dans la fabrication des guides, il n'en demeure pas moins le problème du montage, qui exige des mesures, des régulations et des réglages des assemblages des différents tronçons de guide, qui doivent avoir lieu à l'endroit où l'on disposera l'ascenseur et par du personnel qualifié mais n'appartenant pas au fabricant des guides.

On comprend parfaitement que toute amélioration dans la simplification du montage suppose un gros progrès dans le domaine technologique.

Un guide conventionnel se compose d'une âme-champignon et d'ailes-base, chaque tronçon de guide étant assemblé avec le suivant, par emboîtement.

Le demandeur considère que l'une des causes essentielles à l'origine de ces problèmes est l'emboîtement utilisé actuellement dans l'assemblage des différents tronçons des guides, c'est pourquoi, dans l'invention, on se passe de lui.

**Dans le brevet US-4079817 le systeme d'assemblage des guides utilise une plaque vissée à la surface inferieure de deux tronçons de guide à s'assembler. Il faut un control additionnel pour aligner les deux tronçons de guide et l'alignement est seulement dans un axe par exemple l'axe OX.**

Le système qui fait l'objet de l'invention est fondé sur l'utilisation d'une plaque d'assemblage-amarrage de chaque côté des guides, et à chaque raccord, qui sont amarrés (vissés) aux ailes, de préférence au-dessus de ces dernières.

**Avec le systeme qui fait l'object de l'invention il ne faut pas un control additionnel de l'alignement parce que avec le serrage des vis de la plaque les deux guides á s'assembler devient alignées simultanément et parfaitement dans les deux axes OX, OY.**

Axe XX: Grâce à un usinage dans la partie supérieure ou inférieure des ailes, qui s'effectue simultanément avec l'usinage du champignon, on obtient un saut minime dans la partie supérieure et un alignement automatique des deux tronçons de guide.

Les guides n'ont pas besoin d'un mortaisage et d'un tenonnage (emboîtement d'assemblage) ni d'un planage de la base.

Avantages du système:
- Les guides s'alignent automatiquement quand on serre les vis, ce qui permet d'économiser beaucoup de temps.
- L'assemblage de la plaque est rigide par rapport aux deux axes OX, OY, sans la possibilité de déplacements des guides sur la plaque.

Pour mieux comprendre l'objet de la présente invention, on a représenté sur les plans une forme préférentielle de réalisation pratique, susceptible de changement accessoires, qui n'en dénaturent pas le fondement.
La figure 1 est une vue en perspective du guide actuel déjà connu.
La figure 2a est une vue en perspective d'une première réalisation pratique du système objet de l'invention avec les plaques d'assemblage-serrage montées sur les guides.
La figure 2b est une vue latérale de la figure 2a, les vis n'étant pas serrées.
La figure 2c est une vue latérale de la figure 2a, les vis étant serrées.
La figure 3a est une vue en perspective d'une deuxième réalisation pratique du même objet de l'invention avec les plaques d'assemblage-serrage montées sur les guides.
La figure 3b est une vue latérale de la figure 3a.
La figure 4a est une vue en perspective d'une troisième réalisation pratique du système objet de l'invention.
La figure 4b est une vue latérale de la figure 4a.
La figure 5a est une vue en perspective d'une quatrième réalisation pratique du système objet de l'invention.
La figure 5b est une vue latérale de la figure 5a.
La figure 6a est une vue en perspective d'une cinquième réalisation pratique du système objet de l'invention.
La figure 6b est une vue latérale de la figure 6a.

On décrit ci-dessous un exemple de réalisation pratique, non limitative, de la présente invention.

Sur la figure 1, on apprécie un guide (1) d'ascenseur déjà connu avec une rainure femelle (2) se conjuguant avec la protubérance mâle (2m) du guide suivant avec lequel il doit être assemblé.

Ce type de guides (1) se compose d'une âme-champignon (3) et d'ailes (4) avec une surface supérieure (5) et une surface inférieure (6) divergentes.

Pour qu'il y ait un glissement correct de l'ascenseur dans ces guides (1), déjà connus, les conditions suivantes doivent être remplies pour qu'il y ait un bon alignement sur les axes OX, OY de ceux-ci.
- La surface supérieure (7) du champignon (3) doit être strictement parallèle à la surface inférieure (6) des ailes (4), ce qui oblige à faire deux opérations indépendantes d'usinage consistant habituellement en un rabotage pour la surface supérieure (7) du champignon (3) et un planage pour la surface inférieure (6) des ailes (4).
- Minimum de jeux dans l'emboîtement de la partie femelle (2) et mâle conjugué.
- Pour l'assemblage des guides (1), on utilise une plaque (qui n'est pas représentée) vissée aux surfaces inférieures (6) des ailes (4) des deux guides (1), ce qui oblige à un contrôle absolu des jeux entre les vis et les orifices (8) correspondants.
- Montage des guides avec les moyens de réglage/alignement correspondants à manier sur place à discrétion du monteur (qui est habituellement un ouvrier n'ayant rien à voir avec le fabricant des guides).
- Dans le système qui est l'objet de l'invention, on se passe de l'emboîtement et du planage.
- Sur la figure 2a, on apprécie deux guides (1) assemblés à fond au moyen de deux plaques d'assemblage-serrage (9) identiques, une de chaque côté.
- Une plaque d'assemblage-serrage (9) comprend un corps central (9₁) disposé partiellement sur la surface supérieure (5) des ailes (4) des deux guides (1) à emboîter, et qui se prolonge sur un bord par un recouvrement supérieur (9₂) en contact avec le champignon (3) et, sur l'autre bord, par un recouvrement inférieur (9₃).

Les recouvrement supérieur et inférieur (9₂), (9₃) forment, de préférence des angles (α₁) (α₂) obtus avec le corps central (9₁) (figure 4b).

Dans cette première réalisation pratique, le recouvrement inférieur (9₃) se prolonge au-dessous des ailes (4) des guides (1).

Les plaques d'assemblage-serrage (9) sont fixées aux guides (1) au moyen de vis (10) de serrage disposés sur leur corps central (9₁).

Dans cette première réalisation pratique, lorsque les vis (10) (figure 2c) et l'écrou d'amarrage (14) sont serrés, la zone d'appui entre la plaque (9) et les guides (1) est constituée par la surface inférieure (6) des ailes, avec la prolongation (9₄) du recouvrement inférieur (9₃).

Dans le cas de la figure 2, le serrage est dû à l'écrou (14) sans que la tête de la vis (10) exerce une pression sur la plaque d'assemblage-serrage (9), comme on peut l'apprécier sur la figure 2c en section.

Dans le reste des réalisations pratiques représentées, c'est la tête de la vis (10) qui exerce la pression sur la plaque d'assemblage-serrage (9).

Au moment d'effectuer le serrage des vis (10), il apparaît une force de poussée latérale du recouvrement supérieur (9₂) contre le champignon, de sorte que les champignons (3) des deux guides (1) à assembler sont centrés en minimisant, par conséquent, le saut entre eux et les deux guides (1) demeurant alignés sur l'axe OY.

Dans les troisième et quatrième réalisations (figures 4 et 5), la plaque d'assemblage-serrage (9) présente un corps central (9₁) et des recouvrements supérieur (9₂) et inférieur (9₃) similaires et, de préférence, parallèles.

Lors du processus de fabrication, on fait simultanément l'usinage de la surface supérieure (5) des ailes (jointures à recouvrement (12) comme zone d'appui pour le corps central (9₁), ainsi que la surface supérieure (7) du champignon (3), ce qui nous permet d'obtenir un alignement dans l'axe OX des deux guides, le saut dans cette direction étant minime.

Avec le serrage des vis (10), la force de poussée du recouvrement supérieur (9₂), qui a déjà été expliquée, sur le champignon, produit l'alignement OY.

Dans ce cas, applicable à d'autres réalisations pratiques, les orifices et les têtes des vis correspondantes sont anti-rotation, par exemple, carrés.

Dans la variante de la figure 5, la tête de la vis (10) de serrage est une came à déplacement latéral.

Dans la seconde réalisation pratique -figure 3-, les vis de serrage (10) sont anti-rotation comme dans la variante de la figure 4, mais la zone d'appui de la plaque d'assemblage-serrage (9) sur le guide (1) a lieu sur un biseautage (13) pratiqué sur l'arête supérieure des ailes (4).

Sur les figures 6a, 6b, on constate que la plaque d'assemblage-serrage (9) présente une protubérance longitudinale (p), qui est située dans une cannelure (r) conjuguée qui a été pratiquée dans les ailes (4) du guide (1).

Sur les figures, la cannelure (r) apparaît sous forme de cale et à la surface supérieure (5) des ailes, mais elle peut être placée dans n'importe quelle zone des ailes et présenter une forme quelconque, donnant lieu, par conséquent, à la forme et à la situation de la protubérance (p) de la plaque (9).

Dans toutes les réalisations expliquées, le monteur, qui est sur place, n'a plus qu'à mettre en place les deux plaques d'assemblage-serrage (9) de chaque assemblage (une de chaque côté sur chaque assemblage), procéder au serrage des vis, et le chemin de roulement se trouve être, sans besoin de réajustements, de réglages ou de mesures, comme un guide continu, parfaitement aligné suivant les axes OX et OY.

## Revendications

1. Système d'assemblage et d'alignement de guides d'ascenseur le système comportant au moins deux guides (1) alignés, **chaque guide (1) comprenant une âme-champignon (3) et une aile (4) à chaque coté,** se caractérisant par le fait **qu'il comporte** une plaque d'assemblage-serrage **(9)** de chaque côté de l'assemblage des deux guides **(1)**, ladite plaque comportant un corps central **(9**_{**1**}**),** qui est placé sur la surface supérieure **(5)** des ailes **(4)** des deux guides **(1)** à assembler, qui se prolonge, sur un bord, par un recouvrement supérieur **(9**_{**2**}**),** qui prend appui sur l'âme-champignon **(3),** et sur l'autre bord, par un recouvrement inférieur **(9**_{**3**}**), la plaque d'assemblage-serrage (9)** étant vissé aux ailes **(4)** au moyen de vis de serrage (10) , de sorte que le recouvrement supérieur **(9**_{**2**}**)** exerce une pression sur le champignon **(3).**

2. Système d'assemblage de guides d'ascenseur, selon la revendication précédente, se caractérisant par le fait qu'il dispose une jointure **(12)** à recouvrement sur la surface supérieure **(5)** des ailes **(4),** où prend appui le corps central **(9**_{**1**}**)** de la plaque d'assemblage-serrage **(9).**

3. Système d'assemblage de guides d'ascenseur, selon la première revendication, se caractérisant par le fait qu'il dispose d'un biseautage **(13)** sur l'arête supérieure des ailes **(4),** où prend appui la plaque d'assemblage-serrage **(9).**

4. Système d'assemblage de guides d'ascenseur, selon la première revendication, se caractérisant par le fait que le recouvrement supérieur **(9**_{**2**}**)** et le recouvrement inférieur **(9**_{**3**}**)** forment un angle obtus avec le corps central **(9**_{**1**}**).**

5. Système d'assemblage de guides d'ascenseur, selon la quatrième revendication, se caractérisant par le fait que les recouvrements supérieur **(9**_{**2**}**)** et inférieur **(9**_{**3**}**)** sont similaires.

6. Système d'assemblage de guides d'ascenseur, selon la première revendication, se caractérisant par le fait que le recouvrement inférieur **(9**_{**3**}**)** se prolonge **(9**_{**4**}**)** sous les ailes **(4)** et demeure vissée, près du corps central **(9**_{**1**}**),** aux ailes **(4).**

7. Système d'assemblage de guides d'ascenseur, selon les revendications précédentes, se caractérisant par le fait que les vis **(10)** sont anti-rotation.

8. Système d'assemblage de guides d'ascenseur, selon la première revendication, se caractérisant par le fait que la plaque d'assemblage-serrage **(9)** présente une protubérance longitudinale **(p)**, qui est située dans une cannelure **(r)** conjuguée des ailes.

9. Système d'assemblage de guides d'ascenseur, selon les revendications allant de la première à la septième, se caractérisant par le fait que les vis **(10)** sont des cames à déplacement latéral.

## Patentansprüche

1. Füge- und Ausrichtungssystem für Fahrstuhlführungen, bestehend aus mindestens zwei ausgerichteten Führungen (1), von denen jede Führung (1) auf beiden Seite einen pilzförmigen Steg (3) und einen Gurt (4) aufweist. Das System wird **dadurch gekennzeichnet, daß** es auf beiden Seiten der Montage der beiden Führungen (1) über eine Andruck-Fügeplatte (9) verfügt, die ihrerseits einen an der oberen Fläche (5) der Gurte (4) der beiden zu fügenden Führungen (1) sitzenden zentralen Körper (9₁) aufweist, der an einem der Ränder von einer sich auf dem pilzförmigen Steg (3) abstützenden oberen Abdeckung (9₂) und an dem anderen Rand von einer unteren Abdeckung (9₃) verlängert wird, wobei die Andruck-Fügeplatte (9) mit Hilfe von Spannschrauben (10) so an den Gurten (4) verschraubt ist, daß die obere Abdeckung (9₂) einen Druck auf den pilzförmigen Steg ausübt.

2. Füge- und Ausrichtungssystem für Fahrstuhlführungen nach dem obigen Anspruch, **dadurch gekennzeichnet, daß** es über der oberen Fläche (5) der Gurte (4) eine abdeckende Verbindung (12) aufweist, auf welcher sich der zentrale Körper (9₁) der Andruck-Fügeplatte (9) abstützt.

3. Füge- und Ausrichtungssystem für Fahrstuhlführungen nach dem obigen Anspruch, **dadurch gekennzeichnet, daß** die obere Kante der Gurte (4), auf denen sich die Andruck-Fügeplatte (9) abstützt, angefast ist.

4. Füge- und Ausrichtungssystem für Fahrstuhlführungen nach dem obigen Anspruch, **dadurch gekennzeichnet, daß** die obere (9₂) und die untere (9₃) Abdeckung im stumpfen Winkel zu dem zentralen Körper (9₁) stehen.

5. Füge- und Ausrichtungssystem für Fahrstuhlführungen nach dem vierten Anspruch, **dadurch gekennzeichnet, daß** die obere (9₂) und die untere (9₃) Abdeckung ähnlich ausgebildet sind.

6. Füge- und Ausrichtungssystem für Fahrstuhlführungen nach dem ersten Anspruch, **dadurch gekennzeichnet , daß** die untere Abdeckung (9₃) unterhalb der Gurte (4) verlängert ist (9₄) und in der Nähe des zentralen Körpers (9₁) an den Gurten (4) verschraubt bleibt.

7. Füge- und Ausrichtungssystem für Fahrstuhlführungen nach den obigen Ansprüchen, **dadurch gekennzeichnet, daß** die Schrauben (10) verdrehungsfrei ausgeführt sind.

8. Füge- und Ausrichtungssystem für Fahrstuhlführungen nach dem ersten Anspruch, **dadurch gekennzeichnet, daß** die Andruck-Fügeplatte (9) über eine längs verlaufende Protuberanz (p) verfügt, welche in eine Auskehlung (4) der Gurte eingreift.

9. Füge- und Ausrichtungssystem für Fahrstuhlführungen nach den Ansprüchen eins bis sieben, **dadurch gekennzeichnet, daß** die Schrauben (10) als seitlich versetzbare Nocken ausgebildet sind.

## Claims

1. Lift guide alignment and assembly system, which includes at least two aligned guides (1), each guide (1) comprised of a web-head (3) and a flange (4) on each side, which is **characterised by** the fact that it includes an assembly-tightening plate (9) on each side of the assembly of the two guides (1), this plate having a central body (9₁) which is placed on the upper surface (5) of the flanges (4) of the two guides (1) to be assembled, which is prolonged, on one edge, with an upper coating (9₂), which is supported on the web-head (3), and on the other edge, with a lower coating (9₃), the assembly-tightening plate (9) being screwed to the flanges (4) with setscrews (1), so that the upper coating (9₂), exercises pressure on the web (3).

2. Lift guide assembly system, according to previous claim, which is **characterised by** the fact that it has a coating splice (12) on the upper surface (5) of the flanges (4), where the central body (9₁) of the assembly-tightening plate (9) is supported.

3. Lift guide assembly system, according to the first claim, which is **characterised by** the fact that it has bevelling (13) on the upper edge of the flanges (4) where the assembly-tightening plate (9) is supported.

4. Lift guide assembly system, according to first claim, which is **characterised by** the fact that the upper coating (9₂), and the lower coating (9₃), form an obtuse angle with the central body (9₁).

5. Lift guide assembly system, according to fourth claim, which is **characterised by** the fact that the upper coating (9₂) and lower coating (9₃) are similar.

6. Lift guide assembly system, according to first claim, which is **characterised by** the fact that the lower coating (9₃) extends (9₄) under the flanges (4) and remains screwed, close to the central body (9₁) to the flanges (4).

7. Lift guide assembly system, according to previous claims, which is **characterised by** the fact that the screws (10) are anti-rotating.

8. Lift guide assembly system, according to first claim, which is **characterised by** the fact that the assembly-tightening plate (9) has a longitudinal protuberance (p), which is situated in a groove (4) joined to the flanges.

9. Lift guide assembly system, according to the first to seventh claims, which is **characterised by** the fact that the screws (10) are side moving cams.
